# EUROPÄISCHE PATENTANMELDUNG

(11) **EP 4 407 189 A1**
(43) Veröffentlichungstag der Anmeldung: **31.07.2024**
(21) Anmeldenummer: 23153506.3
(22) Anmeldetag: 26.01.2023
(51) Int. Cl.: F04D 27/00, F04D 19/00, F04D 25/16, F24F 11/77

(54) **INNENRAUMLÜFTER MIT HÖHENABHÄNGIG GESTEUERTER DREHZAHL**

(71) Anmelder: LUNOS Lüftungstechnik GmbH & Co. KG für Raumluftsysteme, 13593 Berlin (DE)
(72) Erfinder:
(74) Vertreter: Eisenführ Speiser

(57) **Zusammenfassung**

Die Erfindung betrifft einen Innenraumlüfter. Der Innenraumlüfter weist mindestens einen steuerbaren Ventilator und eine Steuereinheit auf. Der steuerbare Ventilator transportiert einen Volumenstrom eines einstellbaren Volumenstrom-Betrags an Luft aus einem Innenraum in einen Außenraum oder aus dem Außenraum in den Innenraum. Die Steuereinheit ist ausgebildet, in Abhängigkeit von einer Volumenstrom-Vorgabe eine Drehzahl des Ventilators zur Erzielung des Volumenstrom-Betrags entsprechend der Volumenstrom-Vorgabe zu bestimmen, Steuerinformationen zur Erzielung der bestimmten Drehzahl zu erzeugen und dem Ventilator zuzuführen. Weiter ist die Steuereinheit ausgebildet, einen Wert eines hydrostatischen Luftdrucks oder einen Wert, anhand dessen der hydrostatische Luftdruck bestimmbar ist, zu empfangen und die Drehzahl in zusätzlicher Abhängigkeit von diesem Wert zu bestimmen.

## Beschreibung

Die Erfindung betrifft einen Innenraumlüfter und ein Betriebsverfahren zum Betreiben eines Innenraumlüfters.

Aus dem Dokument EP 3 230 596 B1 ist ein Verfahren und eine Vorrichtung zum Regeln eines Ventilators eines Lüftungsgerätes bekannt. Eine Regelungsvorrichtung steuert einen Arbeitspunkt einer Ventilatorkennlinie des Ventilators an und regelt diesen bei Bedarf nach, um möglichst konstant einen vorgegebenen Volumenstrom durch das Lüftungsgerät zu erzielen.

Die vorliegende Erfindung stellt sich die Aufgabe, einen Innenraumlüfter noch zuverlässiger zu betreiben.

Gemäß einem ersten Aspekt betrifft die Erfindung einen Innenraumlüfter, aufweisend:
- - mindestens einen steuerbaren Ventilator zum Transport eines Volumenstroms eines einstellbaren Volumenstrom-Betrags an Luft aus einem Innenraum in einen Außenraum oder aus dem Außenraum in den Innenraum;
- - eine Steuereinheit (114, 214), die ausgebildet ist, in Abhängigkeit von einer Volumenstrom-Vorgabe eine Drehzahl des Ventilators (110, 210) zur Erzielung des Volumen-strom-Betrags entsprechend der Volumenstrom-Vorgabe zu bestimmen, Steuerinformationen (116, 216) zur Erzielung der bestimmten Drehzahl zu erzeugen und dem Ventilator (110, 210) zuzuführen, wobei
- - die Steuereinheit ausgebildet ist, einen Wert eines hydrostatischen Luftdrucks oder einen Wert, anhand dessen der hydrostatische Luftdruck bestimmbar ist, und die Drehzahl in zusätzlicher Abhängigkeit von diesem Wert zu bestimmen.

Die vorliegende Erfindung beruht auf der Beobachtung, dass bei gegebener Drehzahl der erzielte Volumenstrom-Betrag vom geographischen Ort abhängig ist, an welchem sich der Lüfter befindet. Insbesondere wurde erkannt, dass der mit einer bestimmten Drehzahleinstellung des Ventilators erzielte Volumenstrom-Betrag vom hydrostatischen Luftdruck am Betriebsort des Lüfters abhängig. Detaillierte Versuche der Erfinder zeigen, dass der tatsächlich erzielte Volumenstrom-Betrag bei einer vorgegebenen Drehzahl des Ventilators zwischen Orten unterschiedlicher Höhe über dem Meeresspiegel (Normalhöhennull, NHN) jenseits einer üblicherweise akzeptablen Gerätetoleranz differiert. Anhand eines nur zu Illustrationszwecken dienenden Beispiels erzielt derselbe Lüfter bei einer bestimmten Drehzahl seines Ventilators in einer Höhe von 250 m über NHN einen Volumenstrom von 60m³/h, während der Messwert des Volumenstroms desselben Innenraumlüfters bei derselben Drehzahl in einer Höhe von 30 m über NHN bei nur ca. 50m³/h liegt.

Bei herkömmlichen Innenraumlüftern führt eine fehlende Berücksichtigung dieser Abhängigkeit zu unrichtigen oder unzuverlässigen Angaben über Leistungsdaten. Solche Leistungsdaten, wie etwa ein maximaler Volumenstrom oder der bei einem bestimmten Volumenstrom-Betrag auftretende Schallpegel oder Stromverbrauch eines Lüfters, werden in der Regel nur an einem Ort und damit nur bei einer Höhe über NHN bestimmt. Ein bei einer Höhe von 30m über NHN auf einem vorgegebenen Volumenstrom-Wert von 60m³/h eingemessener Ventilator wird daher vom Hersteller oder von einer Zertifizierungsstelle mit höherer Drehzahl und somit höherem Schallpegel ausgewiesen als ein Ventilator, der bei einer Höhe von 250m über NHN bei demselben Wert des Volumenstroms eingemessen wird. Die Leistungsdaten sind bei herkömmlichen Innenraumlüftern damit nicht zuverlässig an jedem möglichen geographischen Ort, an welchem sich der Lüfter befinden kann, angebbar.

Zur Lösung dieses Problems ist die Steuereinheit des erfindungsgemäßen Innenraumlüfters ausgebildet, nicht allein in Abhängigkeit von einer Volumenstrom-Vorgabe eine Drehzahl des Ventilators zur Erzielung eines Volumenstrom-Betrags entsprechend der Volumenstrom-Vorgabe zu bestimmen und dem Ventilator Steuerinformation zur Erzielung der bestimmten Drehzahl zuzuführen. Zusätzlich ist die Steuereinheit vielmehr ausgebildet, einen Wert eines hygrostatischen Luftdrucks oder einen Wert, anhand dessen der hygrostatische Luftdruck bestimmbar ist, zu empfangen und die Drehzahl in zusätzlicher Abhängigkeit von diesem Wert zu bestimmen. Insbesondere ist es nicht erforderlich, dass die Steuereinheit mit dem Wert, anhand dessen der hydrostatische Luftdruck bestimmbar ist, erst den hydrostatischen Luftdruck bestimmt, bevor sie die Drehzahl bestimmt. Die Steuereinheit kann stattdessen die Drehzahl direkt anhand dieses Wertes bestimmen.

Der erfindungsgemäße Innenraumlüfter ist somit vorteilhafterweise in der Lage, die Drehzahl des Ventilators in zusätzlicher Abhängigkeit vom hydrostatischen Luftdruck zu steuern. Damit kann der Innenraumlüfter eine Volumenstrom-Vorgabe bei allen gegebenen Werten des hydrostatischen Luftdrucks und somit an allen Installations- oder Betriebsorten jeweils tatsächlich und zuverlässig erzielen. Durch den erfindungsgemäßen Innenraumlüfter wird somit die Zuverlässigkeit der Volumenstrom-abhängigen Leistungsdaten oder Herstellerangaben erhöht.

Nachfolgend werden Ausführungsbeispiele des erfindungsgemäßen Innenraumlüfters beschrieben.

Die Steuereinheit des erfindungsgemäßen Innenraumlüfters verarbeitet im Gegensatz zu bekannten Steuerungen also zusätzlich einen Wert des hydrostatischen Luftdrucks oder einen Wert, anhand dessen der hydrostatische Luftdruck bestimmbar ist. Der empfangene Wert entspricht vorteilhafter Weise dem Wert am Betriebsort des Lüfters, also an demjenigen Ort, an dem der Innenraumlüfter und somit sein Ventilator betrieben wird.

Bei einer vorteilhaften Ausführungsform empfängt die Steuereinheit den betreffenden Wert am exakten Betriebsort des Innenraumlüfters. In anderen, einfacheren Ausführungsformen empfängt sie dagegen einen Wert, der für ein geographisches Gebiet gilt, welches den genauen Betriebsort des Innenraumlüfters enthält. Bei dem geographischen Gebiet handelt es sich beispielsweise um einen Ortsteil, einen Stadtbezirk, oder um einen Ort (im Sinne des Gebietes etwa eines Dorfes oder einer Stadt). Das geographische Gebiet ist in anderen Varianten anders definiert, beispielsweise anhand einer nach Bedarf unabhängig von Ortsbezeichnungen beliebig festlegbaren geschlossenen Grenzlinie. Eine solche Grenzlinie ist beispielsweise als Sequenz geographischer Koordinaten angebbar. Sinnvollerweise berücksichtigt der Zuschnitt geeigneter geographischer Gebiete deren topographischen Gegebenheiten. Es sollte beispielsweise vermieden werden, dass ein und dasselbe geographische Gebiet ein ausgeprägtes topographisches Höhenprofil mit Höhenunterschieden aufweist, die signifikante Differenzen des hydrostatischen Luftdrucks bedingen.

Wesentlich für den hydrostatischen Luftdruck am Betriebsort des Lüfters ist die Höhe über NHN. Sie bildet ein Beispiel für einen Wert, anhand dessen der hydrostatische Luftdruck bestimmbar ist. Die Höhe über NHN kann von einem Installateur mit Hilfe eines Satelliten-Ortungsgeräts bestimmt und etwa bei der Installation am Betriebsort dem Lüfter eingespeichert werden. Geeignete Ortungsgeräte sind an sich bekannt und nutzen beispielsweise Signale von GPS, Galileo, Glonass oder Beidu zur Ortsbestimmung.

In manchen Ausführungsformen weist der Lüfter zusätzlich ein Satelliten-Ortungsmodul auf, welches ausgebildet ist, anhand von Satelliten-Ortungssignalen eine aktuelle geographische Position des Lüfters zu ermitteln und anhand der geographischen Position zusätzlich die damit verbundene Höhe über NHN zu ermitteln. Hierzu können beispielsweise bei ausreichender Anzahl erfasster Satelliten die Satelliten-Ortungssignale selbst oder aber in einem Speicher des Lüfters oder einem externen Speicher abgelegte Höhen-Daten in Abhängigkeit von der geographischen Position verwendet werden. Anhand der Höhe über NHN ist der hydrostatische Luftdruck mit Hilfe der barometrischen Höhenformel ermittelbar. Die barometrische Höhenformel beschreibt die Abhängigkeit des Luftdruckes von der Höhe. Zwar wird so aufgrund der Wetterdynamik nur eine Näherung ermittelt. Jedoch erlaubt es diese Ermittlung anhand der barometrischen Höhenformel, unabhängig vom Wettergeschehen auftretende Luftdichte-Unterschiede aufgrund unterschiedlicher Höhe über NHN und daraus folgende Differenzen des erzielten Volumenstroms durch eine diese Differenzen kompensierende Ansteuerung des Ventilators zu eliminieren.

In einer Ausführungsform ist die Steuereinheit dazu ausgebildet, die Höhen-Daten als Eingangs-Daten von extern über einen Datenkanal zu empfangen. Hierzu weist die Steuereinheit eine Datenschnittstelle auf. Die Datenschnittstelle ist außerdem ausgebildet, den Wert des hydrostatischen Luftdrucks als die Eingangs-Daten zu empfangen und der Steuereinheit zuzuführen. Der Datenkanal ist zum Beispiel ein Datenkabel, das mit einem externen Speicher oder einem Computer verbunden ist. In einer Variante dieser Ausführungsform ist die Steuereinheit ausgebildet Daten, beispielsweise der Höhe oder des hydrostatischen Luftdrucks, von dem externen Speicher oder dem Computer über das Datenkabel zu empfangen. In einer alternativen Variante ist die Steuereinheit ausgebildet, manuell in den Computer eingegebene Eingangs-Daten wie Höhen-Daten oder Daten des hydrostatischen Luftdrucks zu empfangen.

In einer Ausführungsform ist die Datenschnittstelle eine Luftschnittstelle zum Empfangen der Eingangs-Daten über Funksignale. Beispielsweise ist die Steuereinheit ausgebildet, die Eingangs-Daten über einen WLAN- oder Bluetooth-Kanal an einer WLAN- oder eine Bluetooth-Schnittstelle zu empfangen.

Die Eingangs-Daten können auch von einer Wetterstation oder einer Wetter-Datenbankempfangen werden. Die Wetterstation befindet sich hierbei in geographischer Nähe zu dem exakten Betriebsort des Innenraumlüfters. Die Wetter-Datenbank berücksichtigt aktuelle Wetter-Daten in geographischer Nähe zu dem exakten Betriebsort des Innenraumlüfters. Diese Daten enthalten den aktuellen Luftdruck des Lüfters. Vorteilhafterweise beinhalten diese Eingangs-Daten zusätzlich zu der Abhängigkeit des Luftdruckes von der Höhe auch den Einfluss des Wetters auf den hydrostatischen Luftdruck.

Die Steuereinheit eines solchen Lüfter ist vorzugsweise ausgebildet, die Eingangs-Daten mit einer vorgegebenen Wiederholrate wiederholt zu empfangen und die Drehzahl des Ventilators anhand des jeweils aktuellen Wertes der Eingangs-Daten einzustellen.

In einer anderen Ausführungsform ist die Datenschnittstelle nach Eingang der Eingangs-Daten in der Steuereinheit deaktivierbar.

Andere Ausführungsformen des Innenraumlüfters sehen eine direkte Messung des hydrostatischen Luftdrucks vor. In einer solchen Ausführungsform weist der Innenraumlüfter zusätzlich einen barometrischen Sensor auf. Der barometrische Sensor ist ausgebildet, einen aktuellen Wert des hydrostatischen Luftdrucks Wertes zu ermitteln und zur Übermittlung an die Steuereinheit auszugeben. Der Sensor misst beispielsweise einen aktuellen Wert des Luftdrucks über NHN. Manche barometrischen Sensoren ermitteln stattdessen einen anderen aktuellen Wert, anhand dessen der hydrostatische Luftdruck über NHN jedoch durch automatische Berechnung oder Nachschlagen in einer in einem Speicher abgelegten Wertetabelle bestimmbar ist.

Diese Ausführungsformen haben den Vorteil, dass nicht nur der hydrostatische Luftdruck aufgrund der geographischen Höhe am Betriebsort berücksichtigt werden kann und somit in die Steuerung des Ventilators eingehen kann, sondern Veränderungen des hydrostatischen Luftdrucks auf Grund des aktuellen Wettergeschehens berücksichtigt werden können. Insgesamt können somit sowohl örtliche als auch zeitliche Einflüsse erfasst werden und in die Steuerung einfließen. Die Steuereinheit eines solchen Lüfter ist vorzugsweise weiter ausgebildet, den hydrostatischen Luftdruck mit einer vorgebbaren Wiederholrate wiederholt zu messen und die Drehzahl des Ventilators anhand des jeweils aktuellen Wertes des hydrostatischen Luftdrucks und der Volumen-Strom-Vorgabe einzustellen.

In einer Variante der Ausführungsform ist die Steuereinheit ausgebildet den barometrischen Sensor nach einmaliger Messung des hydrostatischen Luftdrucks beim Einbau des Innenraumlüfters an seinem Betriebsort zu deaktivieren. Vorteilhafterweise verbraucht der barometrische Sensor in deaktivierten Zustand weniger Energie als im aktivierten Zustand. In einer weiteren Variante ist die Steuereinheit ausgebildet, den barometrischen Sensor in vorgegebenen Zeitabständen wieder zu reaktivieren und nach einer vorbestimmten Zahl an Messungen des hydrostatischen Luftdrucks wieder zu deaktivieren. Damit können regelmäßige Überprüfungen des hydrostatischen Luftdrucks und gegebenenfalls Anpassungen an diesen erzielt werden. Des Weiteren kann die Steuereinheit ausgebildet sein, beispielsweise nach vollständiger Stromabschaltung, den barometrischen Sensor wieder zu reaktivieren, um nach einem möglichen Umbau eine erneute Messung zu ermöglichen.

In einer vorteilhaften Ausführung ist die Steuereinheit als Steuerplatine ausgebildet. Die Steuerplatine ist beispielsweise in einem Gehäuse des Innenraumlüfters angeordnet.

In anderen Ausführungsformen ist die Steuerplatine in einem Lüfter-externen Steuergerät angeordnet und mit dem Innenraumlüfter über eine Datenleitung oder einen anderen Übermittlungskanal zur Zuführung von Steuerinformationen an den Ventilator verbunden.

Der barometrische Sensor ist vorzugsweise auf der Steuerplatine angeordnet und mit einem Prozessor zur Übermittlung eines erfassten, auf den aktuellen barometrischen Druck hinweisenden Werts signaltechnisch verbunden. Die Steuerplatine ist dabei außerhalb eines Lüftereinsatzes, der den Ventilator enthält, im Gehäuse des Innenraumlüfters eingebaut. Vorteilhafterweise ist die Steuerplatine außerhalb des vom Ventilator erzeugten Luftstroms angeordnet so, dass die Messung des hydrostatischen Luftdrucks nicht durch den Lüfterbetrieb verfälscht wird, insbesondere also durch die Luftströmung im Lüfter selbst. Der barometrische Sensor misst dann durch seine Anordnung nur Luftdruckänderungen aufgrund der geographischen Höhe und Luftdruckänderungen aufgrund des Wetters.

Der barometrische Sensor kann beispielsweise durch ein Datenkabel mit der Steuerplatine signaltechnisch verbunden sein. In einem anderen Beispiel ist der barometrische Sensor über einen WLAN- oder Bluetooth-Kanal mit der Steuerplatine signalverbunden.

In einer vorteilhaften Ausführungsform ist die Steuereinheit ausgebildet, anhand des Werts des hydrostatischen Luftdrucks oder des Wertes, anhand dessen der hydrostatische Luftdruck bestimmbar ist, sowie eines Temperaturwertes und eines Luftfeuchtigkeitswertes, einen Wert der Luftdichte zu bestimmen, anhand der Volumenstrom-Vorgabe und des Wertes der Luftdichte einen zur Erzielung der Volumenstrom-Vorgabe erforderlichen Luftmassenstrom zu bestimmen und anhand einer vorbekannten gerätespezifischen Abhängigkeit des Luftmassenstroms von der Drehzahl die zur Erzielung der Volumenstrom-Vorgabe erforderliche Drehzahl zu bestimmen.

Dabei sind vorteilhaft externe oder interne Sensoren zur Erfassung des Temperaturwertes und/oder Luftfeuchtigkeitswertes vorhanden. Alternativ können zur Bestimmung der Luftdichte auch feste Werte von Temperatur und Luftfeuchtigkeit hinterlegt werden. Diese sind in Innenräumen nur in begrenzter Variabilität vorhanden bzw. beeinflussen die Luftdichte dort nur minimal. Ausschlaggebend ist der Luftdruck. Bevorzugt werden aber alle drei Werte gemessen oder bestimmt und ausgewertet und der Steuereinheit zugeführt.

In einer Variante der Ausführungsform ist die Steuereinheit ausgebildet, mit Hilfe der idealen Gasgleichung die Luftdichte anhand des Wertes des hydrostatischen Luftdrucks zu berechnen. Die ideale Gasgleichung setzt die Luftdichte mit dem gemessenen oder bestimmten Wert des idealen hydrostatischen Luftdrucks ins Verhältnis.

In einer anderen Variante der Ausführungsform ist die Steuereinheit dazu ausgebildet, aus Höhen-Daten, die Luftdichte über die barometrische Höhenformel zu berechnen. Die barometrische Höhenformel wird hier für die Luftdichte aufgestellt. Sie beschreibt dann die Abhängigkeit der Luftdichte von der Höhe über NHN.

Wie bereits beschrieben können Höhen-Daten in Abhängigkeit der geographischen Position in einem Speicher abgelegt werden. Zusätzlich zu dieser Abhängigkeit ist vorteilhafterweise eine Abhängigkeit der Höhen-Daten zu einer Luftdichte hinterlegt. Diese wird dann zur Bestimmung der Luftdichte herangezogen. In einer Variante dieses Ausführungsbeispiels sind die vorgenannten Daten bereits vor Inbetriebnahme auf einem Speicher des Innenraumlüfters hinterlegt. In einer anderen Variante des Ausführungsbeispiels werden die vorgenannten Daten beim Einbau des Innenraumlüfters an seinem Betriebsort installiert.

Die Steuereinheit kann anhand der Volumenstrom-Vorgabe und der berechneten Luftdichte einen zur Erzielung der Volumenstrom-Vorgabe erforderlichen Luftmassenstrom als ein Produkt der Luftdichte und der Volumenstrom-Vorgabe bestimmen. Des Weiteren ist der Luftmassenstrom gerätespezifisch abhängig von der Drehzahl des Ventilators. Diese gerätespezifische Abhängigkeit von Luftmassenstrom und Drehzahl ist vorteilhafterweise in dem Speicher des Lüfters hinterlegt. Die Steuereinheit ist weiter ausgebildet, unter Verwendung der bekannten Abhängigkeit von Luftmassenstrom und Drehzahl die zur Erzielung der Volumenstrom-Vorgabe erforderliche Drehzahl zu bestimmen.

Mit einer so ausgebildeten Steuereinheit kann die Drehzahl, die zur Erzielung der Volumenstrom-Vorgabe erforderlich ist, in Abhängigkeit des hydrostatischen Luftdrucks bestimmt werden.

In einer weiteren Variante ist die Steuereinheit ausgebildet, einen Innenwert und einen Au-ßenwert der Luftdichte zu bestimmen, beispielsweise unter Nutzung einer Innentemperatur und einer Außentemperatur, und den erforderlichen Luftmassenstrom unter Nutzung des Innenwertes und/oder des Außenwertes der Luftdichte und der Volumenstrom-Vorgabe zu bestimmen. So kann beispielsweise für einen Innenraumlüfter mit zwei Ventilatoren in entgegengesetzter Drehrichtung auf Grund der Unterschiede in Innen- und Außentemperatur auch ein unterschiedlicher Luftmassenstrom zur Erreichung der Volumenstrom-Vorgabe erforderlich sein. Des Weiteren kann hierüber bei einem bidirektional betreibbaren Ventilator abhängig von der Drehrichtung der erforderliche Luftmassenstrom und damit die erforderliche Drehzahl unter Berücksichtigung der unterschiedlichen Luftdichten bestimmt werden.

Die Steuereinheit ist außerdem ausgebildet die aktuelle Drehzahl auf die bestimmte Drehzahl zu regeln. Die aktuelle Drehzahl ist als eine Ist-Drehzahl zum Zeitpunkt der Bestimmung der Luftdichte zu verstehen. Die bestimmte Drehzahl ist eine Soll-Drehzahl, die zur Erzielung der Volumenstrom-Vorgabe erforderlich ist. Das Dokument DE 10 2015 012 462 B3 beschreibt in den Absätzen [0030] bis [0034] eine solche Regelung.

Diese Regelung ermöglicht vorteilhafterweise nicht nur eine einmalige Justierung des der Drehzahl zur Erzielung des Volumenstrom-Betrages (im Sinne eines Ist-Volumenstroms) auf die Volumenstrom-Vorgabe (im Sinne eines Soll-Volumenstroms), sondern auch eine Nachregelung im Falle einer Abweichung des Volumenstrom-Betrages von der Volumen-strom-Vorgabe während des laufenden Betriebes.

Ein zweiter Aspekt der vorliegenden Erfindung betrifft ein Betriebsverfahren zum Betreiben eines Innenraumlüfters nach dem ersten Aspekt der Erfindung oder dessen Weiterbildungen, umfassend
- Empfangen eines Wertes des hydrostatischen Luftdrucks oder eines Wertes, anhand dessen der hydrostatische Luftdruck bestimmbar ist;
- Bestimmen einer Drehzahl eines Ventilators in Abhängigkeit von einer Volumen-strom-Vorgabe und in Abhängigkeit von dem empfangenen Wert zur Ansteuerung eines steuerbaren Ventilators zur Erzielung eines Volumenstrom-Betrags entsprechend der Volumenstrom-Vorgabe;
- Erzeugen von Steuerinformationen zur Erzielung der bestimmten Drehzahl; und
- Zuführen der Steuerinformation an den Ventilator.

Das Betriebsverfahren des zweiten Aspekts teilt die Vorteile des Innenraumlüfters des ersten Aspekts der Erfindung.

Nachfolgend werden Ausführungsbeispiele des erfindungsgemäßen Betriebsverfahren beschrieben.

In einer Ausführungsform wird in einem ersten Schritt des Betriebsverfahrens ein Wert des hydrostatischen Luftdrucks oder ein Wert, anhand dessen der hydrostatische Luftdruck bestimmbar ist, beispielsweise ein geographischer Höhen-Wert oder eine geographische Orts-Position, von einer Steuereinheit des Innenraumlüfters empfangen.

Der hydrostatische Luftdruck oder der Wert, anhand dessen der hydrostatische Luftdruck bestimmbar ist, wird in einem Ausführungsbeispiel durch einen barometrischen Sensor ermittelt. In einer Variante des Ausführungsbeispiels ist der barometrische Drucksensor ein absoluter Drucksensor. In anderen Varianten des Ausführungsbeispiels werden piezoresistive oder piezoelektrische Drucksensoren verwendet. In weiteren Varianten kann der barometrische Sensor ausgebildet sein, den hydrostatischen Luftdruck über Festkörper- oder Referenzkammermessungen zu bestimmen.

Das Empfangen des hydrostatischen Luftdrucks oder des Wertes, anhand dessen der hydrostatische Luftdruck bestimmbar ist, erfolgt in einem anderen Ausführungsbeispiel alternativ oder zusätzlich über einen Übertragungskanal einer Datenschnittstelle der Steuereinheit. Hierbei wird beispielsweise aus einer Wetter-Datenbank oder von einer Wetterstation der aktuelle hydrostatische Luftdruck an die Steuereinheit übermittelt. In einer weiteren Variante wird die Höhe des Betriebsortes des Lüfters manuell eingegeben oder es wird mithilfe eines Satelliten-Ortungsmoduls die geographische Position übermittelt.

In einem zweiten Schritt des erfindungsgemäßen Betriebsverfahrens wird eine Drehzahl in Abhängigkeit von dem empfangenen Wert zur Ansteuerung eines steuerbaren Ventilators und in Abhängigkeit von einer Volumenstrom-Vorgabe zur Erzielung eines Volumenstrom-Betrags entsprechend der Volumenstrom-Vorgabe bestimmt. In einem Ausführungsbeispiel des Betriebsverfahrens umfasst das Bestimmen der Drehzahl weiter
- Bestimmen der Luftdichte anhand des Wertes des hydrostatischen Luftdrucks oder des Wertes, anhand dessen der hydrostatische Luftdruck bestimmbar ist,
- Bestimmen eines zur Erzielung der Volumenstrom-Vorgabe erforderlichen Luftmassenstroms anhand der Volumenstrom-Vorgabe und des Wertes der Luftdichte; und
- Bestimmen der zur Erzielung der Volumenstrom-Vorgabe erforderlichen Drehzahl anhand einer vorbekannten gerätespezifischen Abhängigkeit des Luftmassenstroms von der Drehzahl.

Mithilfe des Betriebsverfahrens wird anhand des Wertes des hydrostatischen Luftdrucks oder des Wertes, anhand dessen der hydrostatische Luftdruck bestimmbar ist, eine zur Erzielung der Volumenstrom-Vorgabe erforderlichen Drehzahl bestimmt. Weiter wird mit dem Betriebsverfahren die Drehzahl des Innenraumlüfters in Abhängigkeit einer Volumen-strom-Vorgabe und in zusätzlicher Abhängigkeit des hydrostatischen Luftdrucks oder des Wertes, anhand dessen der hydrostatische Luftdruck bestimmbar ist, geregelt.

In einer bevorzugten Ausführungsform des Betriebsverfahrens erfolgt das Bestimmen der Drehzahl wiederholt, wobei auch das Bestimmen der Drehzahl das Empfangen eines aktuellen Wertes des hydrostatischen Luftdrucks oder eines aktuellen Wertes des Wertes, anhand dessen der hydrostatische Luftdruck bestimmbar ist, mit einer vorgegebenen Wiederholrate erfolgt. Die Wiederholung erfolgt beispielsweise einmal monatlich, einmal wöchentlich oder einmal täglich. Dies ermöglicht zusätzlich zur Justierung beim Einbau des Innenraumlüfters und eine Nachregelung der Drehzahl zur Erzielung der Volumenstrom-Vorgabe des Lüfters im Betrieb.

In einer weiteren Ausführungsform umfasst das Betriebsverfahren alternativ oder zusätzlich das Empfangen eines Wertes oder mehrerer Werte der Volumenstrom-Vorgabe über die Datenschnittstelle. In einer Variante der Ausführungsform ist der Wert der Volumen-strom-Vorgabe als fester Wert in beispielsweise einem Speicher der Steuereinheit hinterlegt. Es können auch verschiedene Werte als Volumenstrom-Vorgaben in dem Speicher der Steuereinheit hinterlegt sein. So muss ein Lüfter beispielsweise in einem Bad bei Abwesenheit von Nutzern eine geringere Volumenstrom-Betrag erzielen als etwa beim Duschen, wenn eine hohe Feuchtelast erzeugt wird.

Einen dritten Aspekt der Erfindung bildet ein Computerprogramm-Produkt, enthaltend ausführbaren Programmcode zur Steuerung der Durchführung eines Verfahrens des zweiten Aspekts der Erfindung oder einem seiner Ausführungsbeispiele durch eine programmierbare Prozessorvorrichtung.

Nachfolgend werden anhand der beiliegenden Zeichnungen weitere Ausführungsbeispiele der Erfindung beschrieben. Es zeigen:
- Fig. 1: eine schematische Darstellung eines ersten Ausführungsbeispiels eines Innenraumlüfters gemäß der Erfindung;
- Fig. 2: eine schematische Darstellung eines zweiten Ausführungsbeispiels eines Innenraumlüfters gemäß der Erfindung;
- Fig. 3: eine schematische Darstellung eines dritten Ausführungsbeispiels eines Innenraumlüfters gemäß der Erfindung; und
- Fig. 4: ein Flussdiagramm eines Ausführungsbeispiels eines Betriebsverfahrens für einen Innenraumlüfter gemäß der Erfindung.

Fig. 1 zeigt eine schematische Darstellung eines ersten Ausführungsbeispiels eines Innenraumlüfters 100. Der Innenraumlüfter 100 weist einen steuerbaren Ventilator 110 auf. Der steuerbare Ventilator 110 ist zum Transport eines Volumenstroms 112 eines einstellbaren Volumenstrom-Betrags an Luft aus einem Innenraum I in einen Außenraum A oder aus dem Außenraum A in den Innenraum I vorgesehen. Der Ventilator 110 ist ein bidirektional betreibbarer Ventilator, hier ein Axialventilator. Des Weiteren ist in dem Innenraumlüfter 100 ein Wärmetauscher 115 angeordnet. Der Innenraumlüfter 100 weist einen innenraumseitigen Auslass 111 und einen außenraumseitigen Auslass 113 auf. Der Ventilator 110 und der Wärmetauscher 115 sind in einem Strömungsraum 117 angeordnet, der von einem Gehäuse 119 umschlossen ist.

Der Innenraumlüfter 100 weist darüber hinaus eine Steuereinheit 114 auf. Die Steuereinheit 114 ist als Steuerplatine ausgebildet und weist eine Datenschnittstelle 120, einen Prozessor 122 und einen barometrischen Sensor 118 und auf. Die Steuerplatine ist im Gehäuse 119 des Innenraumlüfters 100 außerhalb des Strömungsraums 117 angeordnet. Die Messung des barometrischen Sensors 118 wird also nicht durch den Lüfterbetrieb verfälscht. Geeignete barometrische Sensoren sind als solche bekannt. So können beispielsweise ein MEMS-Sensor oder ein Sensor mit piezoresistiven Messzellen verwendet werden.

Eine oder mehrere auswählbare Volumenstrom-Vorgaben V werden, beispielsweise bei der Installation des Lüftungsgeräts, über die Datenschnittstelle 120 empfangen und an den Prozessor 122 weitergeben. Der Betrag der Volumenstrom-Vorgabe V kann von der gewünschten Strömungsrichtung der Luft abhängig sein. Der Betrag der Volumenstrom-Vorgabe hängt also in einem solchen Fall davon ab, ob derder Innenraumlüfter Luft aus einem Innenraum I in einen Außenraum A oder aus dem Außenraum A in den Innenraum I transportieren soll.

In einer anderen Variante wird im Betrieb von einem externen Steuergerät oder einem Nutzer-Eingabegerät eine jeweils aktuelle Volumenstrom-Vorgabe über die Datenschnittstelle zugeführt. Des Weiteren empfängt der Prozessor 122 einen aktuellen Wert des hydrostatischen Luftdrucks p von dem barometrischen Sensor 118. Der aktuelle Wert des hydrostatischen Luftdrucks p ist aufgrund der Platzierung des Sensors auf der Steuerplatine stets der Luftdruck am Betriebsort des Innenraumlüfters 100.

Der Prozessor 122 ist ausgebildet, anhand des von dem barometrischen Sensor 118 gemessenen hydrostatischen Luftdruckes p einen Wert der Luftdichte am Betriebsort zu bestimmen. Die Luftdichte ist die Masse der Luft pro Kubikmeter. Sie steigt mit steigendem Luftdruck. Weitere Parameter, die die Luftdichte beeinflussen, sind Temperatur und die relative Luftfeuchtigkeit am Betriebsort. Diese Parameter werden in einer Variante der Steuereinheit über die Datenschnittstelle von extern zugeführt. Hierbei kann auf eine externe Wetterstation oder auf verfügbare Wetterdaten eines externen Datenanbieters zurückgegriffen werden. In einer anderen Variante weist die Steuerplatine zusätzliche Sensorik zur Bestimmung der Temperatur und der relativen Luftfeuchtigkeit auf.

Aus der jeweiligen Volumenstrom-Vorgabe V und dem bestimmten Wert der Luftdichte bestimmt der Prozessor 122 weiter einen zur Erzielung der Volumenstrom-Vorgabe V erforderlichen Luftmassenstrom. Anhand einer vorbekannten gerätespezifischen Abhängigkeit des Luftmassenstroms von der Drehzahl bestimmt der Prozessor 122 die zur Erzielung der Volumenstrom-Vorgabe V erforderliche Drehzahl. Der Prozessor 122 erzeugt daraus Steuerinformationen 116 und führt dem Ventilator 110 diese Steuerinformation 116 zur Erzielung der bestimmten Drehzahl zu.

Dabei ist der Zusammenhang zwischen einer Luftdichteänderung und der entsprechenden Volumenstromänderung annähernd linear, beispielsweise machen 10% Luftdichteunterschied 10% Volumenstromänderung aus.

Die Steuereinheit 114 ist also ausgebildet, in Abhängigkeit von einer Volumenstrom-Vorgabe V und vom hydrostatischen Luftdruck p eine Drehzahl des Ventilators 110 zur Erzielung des Volumenstrom-Betrags entsprechend der Volumenstrom-Vorgabe zu bestimmen.

Der Innenraumlüfter 100 regelt also mit Hilfe der Steuereinheit 114 die Drehzahl zur Erzielung des Volumenstrom-Betrags entsprechend der Volumenstrom-Vorgabe V in Abhängigkeit von der Volumenstrom-Vorgabe und vom hydrostatischen Luftdruck p. Somit wird sichergestellt, dass der vom Innenraumlüfter erzielte Volumenstrom zuverlässig bei jeder Höhe des Betriebsortes über Normalhöhennull dem vorgegebenen Volumenstrombetrag entspricht.

Fig. 2 zeigt eine schematische Darstellung eines zweiten Ausführungsbeispiels eines Innenraumlüfters 200. Auch in diesem Ausführungsbeispiel weist der Innenraumlüfter 200 einen steuerbaren Ventilator 210 zum Transport eines Volumenstroms 212 eines einstellbaren Volumenstrom-Betrags an Luft aus einem Innenraum I in einen Außenraum A oder aus dem Außenraum A in den Innenraum I und eine Steuereinheit 214 auf. Der Ventilator 210 ist auch hier ein bidirektional betreibbarer Axialventilator. Des Weiteren ist in dem Innenraumlüfter 200 ein Wärmetauscher 215 angeordnet. Der Innenraumlüfter 200 weist einen innenraumseitigen Auslass 211 und einen außenraumseitigen Auslass 213 auf. Der Ventilator 210 und der Wärmetauscher 215 sind in einem Strömungsraum 217 des Innenraumlüfters 200 angeordnet, der von einem Gehäuse 219 umschlossen ist.

Verschiedene Werte für eine Volumenstrom-Vorgabe V sind in einem Speicher 226 hinterlegt. Die Werte der Volumenstrom-Vorgaben V werden an verschiedene Lüftungsbedürfnisse algorithmisch angepasst oder werden manuell vom Nutzer ausgewählt.

In diesem Ausführungsbeispiel empfängt die Steuereinheit 214 Positionsinformation O durch eine Datenschnittstelle 220 über einen Übertragungskanal 224. In einfachen Varianten werden Höhendaten über die Datenschnittstelle mittels eines Nutzer-Eingabegeräts (nicht dargestellt) manuell eingegeben, beispielsweise bei der ersten Inbetriebnahme des Innenraumlüfters nach Installation am Betriebsort. Datenquellen, die positionabhängige Höhendaten bereitstellen, sind an sich bekannt. In einer hier dargestellten Variante ist ein GPS-Empfänger 228 mit der Datenschnittstelle 220 verbindbar. Ein solcher GPS-Empfänger muss ebenfalls nur einmalig genutzt werden, beispielsweise durch Installationspersonal im Rahmen der Inbetriebnahme des Innenraumlüfters. Der GPS-Empfänger 228 empfängt GPS-Ortungssignale von einer Vielzahl von GPS-Satelliten. Aus den empfangenen GPS-Ortungssignalen ermittelt der GPS-Empfänger Positionsinformation O, welche er über die Datenschnittstelle 220 an einen Prozessor 222 in der Steuereinheit 214 ausgibt. Der Prozessor 222 bestimmt bei dieser Ausführungsform in Abhängigkeit von der ermittelten Positionsinformation O die dazugehörigen Höhen-Daten. Beispielsweise verfügt er im Speicher 226 über eine Tabelle mit Höhen-Daten in Abhängigkeit von der geographischen Position. Je nach technischer Ausführung und Empfangssituation am gegebenen Ort können bekannte GPS-Empfänger jedoch bereits selbst die Höheninformation am Betriebsort ermitteln, so dass in einem solchen Fall keine Notwendigkeit für die Nuthung und nicht einmal die Speicherung der Tabelle besteht.

Die Übertragung der Höhendaten zur Datenschnittstelle 220 erfolgt im vorliegenden Beispiel über eine Luftschnittstelle, beispielsweise per Bluetooth. Eine kabelgebundene Übertragung ist alternativ oder zusätzlich realisierbar. In solchen Variante der Steuereinheit 214 ist das Eingabegerät, hier der GPS-Empfänger, über ein Datenkabel mit der Datenschnittstelle verbindbar.

Der Prozessor 222 bestimmt anhand des von der Datenschnittstelle 220 empfangenen Höhendaten einen Wert der Luftdichte, anhand der Volumenstrom-Vorgabe V und des Wertes der Luftdichte einen zur Erzielung der Volumenstrom-Vorgabe erforderlichen Luftmassenstrom und anhand einer vorbekannten gerätespezifischen Abhängigkeit des Luftmassenstroms von der Drehzahl die zur Erzielung der Volumenstrom-Vorgabe V erforderliche Drehzahl. Daraus ermittelt er Steuerinformationen 216 zur Erzielung der bestimmten Drehzahl führt diese dem Ventilator 210 zu.

Der Innenraumlüfter 200 regelt also auch in diesem Beispiel mit Hilfe der Steuereinheit 214 die Drehzahl zur Erzielung des Volumenstrom-Betrags entsprechend der Volumenstrom-Vorgabe in Abhängigkeit der Volumenstrom-Vorgabe und der Höhen-Daten.

Fig. 3 zeigt eine als dritte Ausführungsform einen Innenraumlüfter 300. Im Unterschied zu den vorherigen Ausführungsbeispielen der Fig. 1 und der Fig. 2 weist der Innenraumlüfter 300 in einem gemeinsamen Gehäuse 319 einem ersten Ventilator 328a sowie einen zweiten Ventilator 328b auf. Jeder der Ventilatoren 328a, 328b ist jeweils bidirektional betreibbar und in einem Strömungsraum 330a, 330b angeordnet. In dem gemeinsamen Gehäuse 319 ist außerdem ein Wärmetauscher 315 angeordnet, der sich zwischen einem ersten innenraumseitigen Auslass 311a und einem ersten außenseitigen Auslass 313a sowie zwischen einem zweiten innenraumseitigen Auslass 311b und einem zweiten außenseitigen Auslass 313b erstreckt. Der in Fig. 3 gezeigte Innenraumlüfter 300 ermöglicht somit die Führung von Zu- und Abluft in einem gemeinsamen Gehäuse 319 mit kompakter Bauweise. Im Normalbetrieb werden der erste und der zweite Ventilator mit jeweils gegensätzlicher Drehrichtung betrieben. Die Drehrichtung des jeweiligen Ventilators kann sich auch in einem vorgegebenen Zeitintervall ändern.

Die Steuereinheit 314 des Innenraumlüfters 300 ist ausgebildet, wie bereits in Bezug auf Fig. 1 beschreiben, in Abhängigkeit von einer Volumenstrom-Vorgabe eine Drehzahl des betreffenden Ventilators zur Erzielung des Volumenstrom-Betrags entsprechend der Volumenstrom-Vorgabe zu bestimmen. Der Volumenstrom-Betrag kann hierbei abhängig von der Strömungsrichtung der Luft innerhalb des Strömungsraums 330a oder 330b des Innenraumlüfters sein.

Die Struktur der Steuereinheit 314 ist dieselbe wie die der Steuereinheit 114 aus Fig. 1. Sie Allerdings unterscheidet sich die Funktion des Prozessors 322 von der Funktion des Prozessors 122 aus Fig. 1. Auf diese Unterschiede wird im Folgenden näher eingegangen.

Der Prozessor 322 empfängt die Volumenstrom-Vorgabe V und den aktuellen Wert des hydrostatischen Luftdrucks p. Er erzeugt daraus Steuerinformationen 316a, 316b und führt den Ventilatoren 310a, 310b diese Steuerinformation 316a, 316b zur Erzielung der bestimmten Drehzahl zu. Der Prozessor 322 bestimmt hierbei abhängig von der Strömungsrichtung der Luft die zur Erreichung der Volumenstrom-Vorgabe V benötigte Drehzahl des jeweiligen Ventilators 310a, 310b. Dazu wird in Innen- und Außenraum die Temperatur erfasst und die Steuereinheit bestimmt hierüber die Luftdichte für Innen- und Außenraum. Zur Bestimmung der erforderlichen Drehzahl für die Ventilatoren 310a, 310b werden also unterschiedliche Luftdichtewerte verwendet. Die erzeugten Steuerinformationen 316a, 316b für die jeweiligen Ventilatoren 310a, 310b unterscheiden sich daher.

Fig. 4 zeigt ein Flussdiagramm eines Ausführungsbeispiels eines Betriebsverfahrens 400 für einen Innenraumlüfter. Das Betriebsverfahren umfasst in einem ersten Schritt, das Empfangen 408 eines Wertes des hydrostatischen Luftdrucks oder eines Wertes, anhand dessen der hydrostatische Luftdruck bestimmbar ist.

Das Empfangen 408 eines Wertes des hydrostatischen Luftdrucks umfasst das Ermitteln eines aktuellen Wertes des hydrostatischen Luftdrucks durch einen barometrischen Sensor.

In einer anderen Variante wird ein Wert, anhand dessen der hydrostatische Luftdruck bestimmbar ist, beispielsweise ein Höhen-Wert, empfangen.

In einem zweiten Schritt umfasst das Betriebsverfahren das Bestimmen einer Drehzahl 410 in Abhängigkeit von diesem empfangenen Wert zur Ansteuerung eines steuerbaren Ventilators und in Abhängigkeit von einer Volumenstrom-Vorgabe zur Erzielung eines Volumen-strom-Betrags entsprechend der Volumenstrom-Vorgabe.

Das Bestimmen einer Drehzahl 410 umfasst hierbei das Bestimmen der Luftdichte anhand des Wertes des hydrostatischen Luftdrucks, das Bestimmen eines zur Erzielung der Volumenstrom-Vorgabe erforderlichen Luftmassenstroms anhand der Volumenstrom-Vorgabe und des Wertes der Luftdichte und das Bestimmen der zur Erzielung der Volumenstrom-Vorgabe erforderlichen Drehzahl anhand einer vorbekannten gerätespezifischen Abhängigkeit des Luftmassenstroms von der Drehzahl.

Der zur Erzielung der Volumenstrom-Vorgabe erforderlichen Luftmassenstrom ergibt sich hierbei aus dem Produkt der berechneten Luftdichte und der geforderten Volumenstrom-Vorgabe. Aus einer gerätespezifischen Abhängigkeit des Luftmassenstroms von der Drehzahl des Ventilators wird dann die Drehzahl berechnet, mit der die Volumenstrom-Vorgabe erzielt werden kann.

In einem folgenden Schritt 412 wird eine Steuerinformation zur Erzielung der bestimmten Drehzahl erzeugt.

In einem letzten Schritt 414 wird die erzeugte Steuerinformation an den Ventilator zugeführt.

Zusammenfassend betrifft die Erfindung einen Innenraumlüfter. Der Innenraumlüfter weist mindestens einen steuerbaren Ventilator und eine Steuereinheit auf. Der steuerbare Ventilator transportiert einen Volumenstrom eines einstellbaren Volumenstrom-Betrags an Luft aus einem Innenraum in einen Außenraum oder aus dem Außenraum in den Innenraum. Die Steuereinheit ist ausgebildet, in Abhängigkeit von einer Volumenstrom-Vorgabe eine Drehzahl des Ventilators zur Erzielung des Volumenstrom-Betrags entsprechend der Volumenstrom-Vorgabe zu bestimmen, Steuerinformationen zur Erzielung der bestimmten Drehzahl zu erzeugen und dem Ventilator zuzuführen. Weiter ist die Steuereinheit ausgebildet, einen Wert eines hydrostatischen Luftdrucks oder einen Wert, anhand dessen der hydrostatische Luftdruck bestimmbar ist, zu empfangen und die Drehzahl in zusätzlicher Abhängigkeit von diesem Wert zu bestimmen.

## Patentansprüche

1. Innenraumlüfter (100, 200, 300), aufweisend:
- mindestens einen steuerbaren Ventilator (110, 210, 310a, 310b) zum Transport eines Volumenstroms (112, 212, 312a, 312b) eines einstellbaren Volumenstrom-Betrags an Luft aus einem Innenraum (I) in einen Außenraum (A) oder aus dem Außenraum (A) in den Innenraum (I);
- eine Steuereinheit (114, 214, 314), die ausgebildet ist, in Abhängigkeit von einer Volumenstrom-Vorgabe eine Drehzahl des Ventilators (110, 210, 310a, 310b) zur Erzielung des Volumenstrom-Betrags entsprechend der Volumenstrom-Vorgabe (V) zu bestimmen, Steuerinformationen (116, 216, 316a, 316b) zur Erzielung der bestimmten Drehzahl zu erzeugen und dem Ventilator (110, 210, 310a, 310b) zuzuführen, wobei
- die Steuereinheit (114, 214, 314) ausgebildet ist, einen Wert eines hydrostatischen Luftdrucks (p) oder einen Wert, anhand dessen der hydrostatische Luftdruck (p) bestimmbar ist, zu empfangen und die Drehzahl in zusätzlicher Abhängigkeit von diesem Wert zu bestimmen.

2. Innenraumlüfter (100, 300) nach Anspruch 1, der zusätzlich einen barometrischen Sensor (118, 318) aufweist, der ausgebildet ist, einen aktuellen Wert des hydrostatischen Luftdrucks (p) oder einen aktuellen Wert, anhand dessen der hydrostatische Luftdruck (p) bestimmbar ist, zu ermitteln und zur Übermittlung an die Steuereinheit (114, 314) auszugeben.

3. Innenraumlüfter (100, 300) nach Anspruch 2, bei dem die Steuereinheit (114, 314) als Steuerplatine ausgebildet ist, die in einem Gehäuse (119, 319) des Innenraumlüfters angeordnet ist, und bei dem der barometrische Sensor (118, 318) auf der Steuerplatine angeordnet und mit einem Prozessor (122, 322) zur Übermittlung des Werts des hydrostatischen Luftdrucks (p) oder des Wertes, anhand dessen der hydrostatische Luftdruck bestimmbar ist, signaltechnisch verbunden ist.

4. Innenraumlüfter (100, 200, 300) nach Anspruch 1, bei dem die Steuereinheit (114, 214, 314) eine Datenschnittstelle (120, 220, 320) zum Empfang von Eingangs-Daten von extern über einen Übertragungskanal (124, 224, 324) aufweist und ausgebildet ist, den Wert des hydrostatischen Luftdrucks (p) oder des Wertes, anhand dessen der hydrostatische Luftdruck bestimmbar ist, als die Eingangs-Daten zu empfangen und der Steuereinheit (114, 214, 314) zuzuführen.

5. Innenraumlüfter (100, 200, 300) nach Anspruch 4, bei dem die Datenschnittstelle (120, 220, 320) eine Luftschnittstelle zum Empfang der Eingangsdaten über Funksignale ist.

6. Innenraumlüfter (100, 200, 300) nach einem der vorstehenden Ansprüche, bei dem die Steuereinheit (114, 214, 314) ausgebildet ist,
- anhand des Werts des hydrostatischen Luftdrucks (p) oder des Wertes, anhand dessen der hydrostatische Luftdruck bestimmbar ist, sowie eines Temperaturwertes und eines Luftfeuchtigkeitswertes einen Wert der Luftdichte zu bestimmen,
- anhand der Volumenstrom-Vorgabe (V) und des Wertes der Luftdichte einen zur Erzielung der Volumenstrom-Vorgabe erforderlichen Luftmassenstrom zu bestimmen und
- anhand einer vorbekannten gerätespezifischen Abhängigkeit des Luftmassenstroms von der Drehzahl die zur Erzielung der Volumenstrom-Vorgabe (V) erforderliche Drehzahl zu bestimmen.

7. Betriebsverfahren (400) zum Betreiben eines Innenraumlüfters (100, 200, 300) nach einem der vorherigen Ansprüche, umfassend:
- Empfangen (408) eines Wertes des hydrostatischen Luftdrucks (p) oder des Wertes, anhand dessen der hydrostatische Luftdruck bestimmbar ist;
- Bestimmen einer Drehzahl (410) eines Ventilators (110, 210, 310a, 310b) in Abhängigkeit von einer Volumenstrom-Vorgabe (V) und in Abhängigkeit von dem empfangenen Wert zur Ansteuerung eines steuerbaren Ventilators (110, 210, 310a, 310b) zur Erzielung eines Volumenstrom-Betrags entsprechend der Volumenstrom-Vorgabe;
- Erzeugen von Steuerinformationen (412) zur Erzielung der bestimmten Drehzahl; und
- Zuführen der Steuerinformation (414) an den Ventilator (110, 210, 310a, 310b).

8. Betriebsverfahren (400) nach Anspruch 7, bei dem das Empfangen (408) eines Wertes des hydrostatischen Luftdrucks oder des Wertes, anhand dessen der hydrostatische Luftdruck bestimmbar ist, das Ermitteln eines aktuellen Wertes des hydrostatischen Luftdrucks oder des aktuellen Wertes, anhand dessen der hydrostatische Luftdruck bestimmbar ist, durch einen barometrischen Sensor umfasst.

9. Betriebsverfahren (400) nach Anspruch 7, bei dem das Empfangen (408) eines Wertes des hydrostatischen Luftdrucks oder des Wertes, anhand dessen der hydrostatische Luftdruck bestimmbar ist über einen Übertragungskanal einer Datenschnittstelle erfolgt.

10. Betriebsverfahren (400) nach einem der Ansprüche 7 bis 9, bei dem das Bestimmen der Drehzahl (410) weiter umfasst
- Bestimmen der Luftdichte anhand des Wertes des hydrostatischen Luftdrucks (p) oder des Wertes, anhand dessen der hydrostatische Luftdruck bestimmbar ist sowie eines Temperaturwertes und eines Luftfeuchtigkeitswertes,
- Bestimmen eines zur Erzielung der Volumenstrom-Vorgabe (V) erforderlichen Luftmassenstroms anhand der Volumenstrom-Vorgabe und des Wertes der Luftdichte; und
- Bestimmen der zur Erzielung der Volumenstrom-Vorgabe (V) erforderlichen Drehzahl anhand einer vorbekannten gerätespezifischen Abhängigkeit des Luftmassenstroms von der Drehzahl.

11. Betriebsverfahren (400) nach mindestens einem der vorherigen Ansprüche, bei dem das Bestimmen der Drehzahl (410) wiederholt erfolgt, wobei das Empfangen eines aktuellen Wertes des hydrostatischen Luftdrucks (p) oder des aktuellen Wertes, anhand dessen der hydrostatische Luftdruck bestimmbar ist, mit einer vorgegebenen Wiederholrate erfolgt.

12. Betriebsverfahren (400) nach mindestens einem der vorherigen Ansprüche, das weiter umfasst
- Empfangen eines Wertes der Volumenstrom-Vorgabe über die Datenschnittstelle (120, 220, 320).

13. Computerprogramm-Produkt, enthaltend einen ausführbaren Programmcode zur Steuerung der Durchführung des Betriebsverfahrens (400) nach mindestens einem der Ansprüche 7 bis 12 durch einen programmierbaren Prozessor (122, 222, 322).
